# FASCICULE DE BREVET EUROPEEN

(11) **EP 1 714 040 B1**
(45) Date de publication et mention de la délivrance du brevet: **31.12.2008**
(21) Numéro de dépôt: 05717493.0
(22) Date de dépôt: 26.01.2005
(51) Int. Cl.: F15B 13/043, F15B 13/00

(54) **ASSEMBLAGE DE DEUX ELECTROVANNES PILOTES**
ANORDNUNG VON ZWEI ELEKTRISCH BEÄTIGTEN VORSTEUERVENTILEN
ASSEMBLY OF TWO ELECTRICALLY ACTUATED PILOT VALVES

(30) Priorité: 09.02.2004 FR 0401228
(43) Date de publication de la demande: 25.10.2006
(73) Titulaire: Asco Joucomatic, 92500 Rueil Malmaison (FR)
(72) Inventeur: SOLET, Daniel, F-28170 Saint Sauveur Marville (FR)
(74) Mandataire: Michardière, Bernard
(86) Numéro de dépôt international: PCT/FR2005/000169
(87) Numéro de publication internationale: WO 2005/085652

(56) Documents cités:
- EP-A- 0 661 484
- EP-A- 0 883 142
- EP-A- 1 070 892
- FR-A- 2 617 565

## Description

L'invention est relative à un assemblage de deux électrovannes pilotes, du genre comportant un seul connecteur électrique extérieur à partir duquel sont établies des liaisons électriques pour chaque électrovanne.

Un tel assemblage est prévu en particulier pour le pilotage d'un distributeur pneumatique en fonction bistable.

Dans un souci de réduction des temps de câblage de ce genre de matériel, les constructeurs d'électrovannes ont prévu des ponts de connectique électrique conçus de manière à raccorder électriquement les deux électrovannes pilotes sur une embase. Cette embase exerce une fonction d'interface pneumatique entre les électrovannes pilotes et un distributeur. Un connecteur électrique est prévu sur l'embase qui comporte des éléments de connexion électrique avec chacune des électrovannes. L'embase exerce ainsi une fonction de raccordement électrique complémentaire à sa fonction d'interface pneumatique.

EP 0 883 142 présente un ensemble de deux bobinages dont les connecteurs sont reliés à un circuit imprimé permettant d'assurer la commande des bobinages à l'aide d'un unique terminal de puissance.

FR 2 617 565 présente une électrovalve comprenant une paire de modules pilotes fixés sur les cotés respectifs d'un corps principal de valve et un boîtier d'interconnexion fixé à la surface inférieure de l'ensemble formé par le corps principal et les modules pilotes.

EP 1 070 892 présente un ensemble comprenant un ou plusieurs collecteurs comprenant chacun une électrovalve, les collecteurs étant reliés entre eux de manière à pouvoir être pilotés par une unique unité de commande.

L'invention a pour but, surtout de proposer un assemblage de deux électrovannes pilotes qui permet de simplifier le câblage et de réduire les coûts de réalisation, notamment en réduisant le temps de câblage.

Selon l'invention, un assemblage de deux électrovannes pilotes du genre défini précédemment est caractérisé en ce que le connecteur électrique extérieur est prévu sur une première électrovanne, que des premiers moyens de liaison électrique sont prévus sur une face de la première électrovanne, que des seconds moyens de liaison électrique conjugués de ceux de la première électrovanne sont prévus sur une face de la deuxième électrovanne et que la disposition des électrovannes dans l'assemblage est telle que la coopération directe des premiers et seconds moyens de liaison électrique est assurée lors de la réalisation de l'assemblage.

Un tel assemblage est avantageusement prévu pour le pilotage d'un distributeur pneumatique en fonction bistable.

Les premiers et seconds moyens de liaison électrique sont situés de préférence à l'intérieur du contour de la face correspondante de l'électrovanne.

Chaque électrovanne peut présenter une forme sensiblement parallélépipédique rectangle allongée, et chaque face munie de moyens de liaison électrique est une face d'extrémité longitudinale. Les électrovannes peuvent être assemblées tête-bêche.

Les premiers moyens de liaison électrique sont avantageusement constitués par une partie, mâle ou femelle, d'un connecteur électrique, tandis que les seconds moyens de liaison électrique conjugués sont constitués par l'autre partie, femelle ou mâle, du connecteur électrique. Les deux parties du connecteur sont prévues pour être réunies de préférence par translation.

Un élément de jonction est généralement prévu entre les électrovannes. Cet élément de jonction peut être traversé par des premières broches de la partie mâle du connecteur.

Chaque face de connexion d'une électrovanne peut comporter des secondes broches fixées au corps de l'électrovanne pour assurer la transmission du courant, tandis qu'une carte de circuit imprimé est fixée contre cette face et sur ces secondes broches, cette carte comportant l'une des parties du connecteur.

L'invention est également relative à une première électrovanne, pour un assemblage tel que défini précédemment, caractérisée en ce qu'elle comporte un connecteur électrique extérieur à partir duquel sont établies des liaisons électriques avec des premiers moyens de liaison électrique prévus sur une face de l'électrovanne pour coopérer avec des moyens de liaison électrique conjugués d'une autre électrovanne.

Une deuxième électrovanne pour un tel assemblage est caractérisée en ce qu'elle comporte des moyens de liaison électrique prévus sur une face de l'électrovanne pour coopérer avec des moyens de liaison électrique conjugués d'une autre électrovanne, et qu'elle est libre de tout connecteur électrique extérieur.

L'invention consiste, mises à part les dispositions exposées ci-dessus, en un certain nombre d'autres dispositions dont il sera plus explicitement question ci-après à propos d'un exemple de réalisation décrit en détail avec référence aux dessins annexés, mais qui n'est nullement limitatif.

Sur ces dessins :
Fig. 1 est une vue en perspective d'un assemblage de deux électrovannes pilotes selon l'invention ;
Fig. 2 est une vue en perspective des deux électrovannes de Fig. 1 en cours d'assemblage ;
Fig. 3 est une vue en perspective, à plus grande échelle, d'une partie de la première électrovanne dont la grande dimension est orientée verticalement ;
Fig. 4 montre, semblablement à Fig. 3, la partie de la première électrovanne et un circuit électronique en cours de montage sur cette électrovanne ;
Fig. 5 montre, semblablement à Fig. 3, une partie de la deuxième électrovanne, et
Fig. 6 montre la partie de deuxième électrovanne de Fig. 5 et un circuit électronique associé en cours de montage.

En se reportant aux dessins, notamment à Fig. 1, on peut voir un assemblage A d'une première électrovanne pilote 1 et d'une deuxième électrovanne pilote 2. Chaque électrovanne comporte un corps 1a, 2a constituant la partie principale sur laquelle est fixée, à une extrémité, une deuxième partie 1b, 2b.

Chaque électrovanne pilote peut être du type 3/2, c'est-à-dire à trois orifices et à deux positions. Dans les applications de pilotage d'un distributeur pneumatique en fonction bistable, il est nécessaire d'utiliser deux électrovannes pilotes de ce type. Une mise sous tension d'une des deux électrovannes pilotes permet, par exemple, une première position stable du distributeur car l'une des électrovannes admet du fluide sous pression contre une extrémité du tiroir du distributeur tandis que l'autre électrovanne pilote relie à l'atmosphère l'autre extrémité du tiroir du distributeur. La mise sous tension de la seconde électrovanne pilote ainsi que la mise hors tension de la première électrovanne pilote inverse la configuration et le distributeur prend alors une deuxième position stable. La mise hors tension des deux électrovannes permet, soit de garder le distributeur dans une position stable, telle qu'elle avait été provoquée lors de la mise sous tension d'une des deux électrovannes, soit la mise en position du distributeur dans une troisième position stable, intermédiaire des positions provoquées par la mise sous tension d'une des deux électrovannes pilotes.

Sur Fig. 1 on a représenté schématiquement le distributeur piloté D, sous l'assemblage A, avec une embase E constituant une interface pneumatique entre les électrovannes pilotes 1, 2 et le distributeur D.

L'assemblage A comporte un seul connecteur électrique extérieur 3 qui est prévu sur la première électrovanne 1. Ce connecteur 3 constitue, pour un utilisateur, la seule interface électrique entre l'assemblage A et les deux électrovannes.

Le connecteur 3, selon l'exemple représenté, comporte un manchon 3a fileté extérieurement et des broches intérieures parallèles 3b en nombre suffisant pour les fonctions électriques à assurer. En particulier, le connecteur comprend au moins une broche commune et une broche propre à chaque électrovanne ce qui permet la mise sous tension d'une électrovanne indépendamment do l'autre.

Chaque électrovanne 1, 2 présente une forme sensiblement parallélépipédique rectangle allongée. Selon la représentation des Figs. 1 et 2, la grande dimension des électrovannes est disposée horizontalement, tandis que sur Figs. 3 à 6, cette grande dimension est orientée verticalement. Comme bien visible sur Fig. 3, des premiers moyens de liaison électrique C1 sont prévus sur une face 4 de la première électrovanne 1. Cette face 4 est une face d'extrémité longitudinale, orthogonale à la grande dimension de l'électrovanne.

Les premiers moyens de liaison électrique C1 sont constitués par une partie 5a, mâle dans l'exemple représenté, d'un connecteur electrique. Cette parte 5a comporte, par exemple, quatre premières broches parallèles 6a.

Les premiers moyens de liaison C1 peuvent être fixés sur une plaquette 7a à circuit imprimé avec une électronique intégrée assurant notamment des fonctions de visualisation, d'antiparasitage et de protection contre les surtensions. L'alimentation électrique des premières broches utiles 6a est assurée à partir de bornes 8 constituées par des anneaux conducteurs imprimés entourant des trous 9 prévus dans la plaquette 7a. Cette plaquette 7a est fixée contre la face 4 de l'électrovanne par tout moyen approprié et les trous 9 sont traversés par des secondes broches 10 faisant saillie sur la face 4 perpendiculairement à cette face. Les anneaux conducteurs 8 sont soudés, par exemple à l'étain, aux secondes broches 10 respectives lesquelles sont reliées électriquement, à l'intérieur du corps la de l'électrovanne, aux bornes d'une bobine électromagnétique et aux broches respectives 3b. L'alimentation électrique des premières broches 6a est ainsi assurée à partir des broches 3b.

La face 4 est entourée par un prolongement 11 de la paroi extérieure du corps la de l'électrovanne et les moyens de liaison électrique C1 sont situés à l'intérieur du contour de la face 4.

La première électrovanne 1 peut comporter trois broches 10 correspondant à un contact commun et à deux contacts d'alimentation.

La deuxième électrovanne 2, comme visible sur Figs. 2, 5 et 6, comporte des seconds moyens de liaison électrique C2 conjugués des moyens C1. Ces seconds moyens de liaison C2 sont constitués, dans l'exemple considéré, par une partie femelle 5b de connecteur électrique conjuguée de la partie mâle 5a. La partie 5b comporte des douilles 6b propres à recevoir les premières broches 6a. Les seconds moyens de liaison C2 sont prévus sur une face d'extrémité longitudinale 12 de la deuxième électrovanne 2, à l'intérieur du contour de cette face délimitée par un prolongement 13 de la paroi extérieure du corps 2a.

Les seconds moyens de liaison électrique C2, 5b sont avantageusement fixés sur une plaquette 7b de circuit imprimé comportant, comme la plaquette 7a, une électronique assurant des fonctions de visualisation, d'antiparasitage et de protection contre les surtensions. La plaquette 7b comporte des trous tels que 14 (Fig.6) entourés par des anneaux imprimés conducteurs 15. Lors de la mise en place de la plaquette 7b contre la face 12, chaque trou tel que 14 est traversé par une seconde broche 16 faisant saillie perpendiculairement à la face 12 et reliée à une borne d'une bobine électromagnétique (non visible) située à l'intérieur du corps 2a pour commander le déplacement d'un noyau de l'électrovanne 2. Les secondes broches 16 sont soudées à l'étain aux anneaux 14. La plaque 7b est fixée contre la face 12 par tout moyen approprié.

Il est à remarquer que la seconde électrovanne 2 est libre de tout connecteur extérieur semblable au connecteur 3 de l'électrovanne 1.

Un boîtier de jonction 17 (Figs.1 et 2) en matière plastique isolante est prévu pour venir se placer entre les deux électrovannes 1, 2 lors de leur assemblage tête-bêche. Ce boîtier 17 comporte un couvercle 18 muni de fenêtres 19 permettant de bénéficier de la fonction de visualisation des plaques 7a, 7b ; par exemple une source de lumière prévue sur ces plaques 7a, 7b s'allume lorsque les électrovannes sont sous tension, ce qui est visible à travers les fenêtres 19.

Le boîtier 17 est prévu pour s'emboîter sur chacune des extrémités des électrovannes.

Les premières broches 6a ont une longueur suffisante pour traverser le boîtier 17 et pour faire saillie, du côté opposé, afin d'entrer par translation dans les douilles correspondantes 6b de la partie femelle 5b de connecteur.

La réalisation de l'assemblage résulte immédiatement des explications qui précèdent.

Les électrovannes 1 et 2 sont disposées tête-bêche comme illustré sur Fig. 2, avec entre elles le boîtier de jonction 17. Ce boîtier est mis en place, par translation, contre l'électrovanne 1. Puis l'électrovanne 2 est mise en place par translation contre le boîtier 17. Au cours de cette opération les premières broches 6a s'engagent dans les douilles correspondantes 6b de la partie de connecteur 5b.

Le boîtier 17 ferme l'ensemble et maintient une garniture qui garantit l'étanchéité.

Le raccordement du connecteur 3 à un câble non représenté permet d'assurer, avec les broches 3b prévues en nombre suffisant, l'alimentation de l'électrovanne 1 et l'alimentation distincte de l'électrovanne 2 par les broches 6a et les douilles 6b, à l'intérieur de l'enveloppe desdites électrovannes.

Grâce à l'invention, le temps de câblage des deux électrovannes est réduit puisque le raccordement électrique de la première électrovanne 1 permet de raccorder également la seconde électrovanne 2, sans avoir à recourir à l'utilisation d'un raccordement électrique complémentaire.

Le double pilote, formé par l'assemblage des électrovannes 1 et 2, peut être adapté à n'importe quel distributeur, uniquement en adaptant la plaque de distribution pneumatique E.

## Revendications

1. Assemblage de deux électrovannes pilotes comportant un seul connecteur électrique extérieur (3) à partir duquel sont établies des liaisons électriques pour chaque électrovanne, **caractérisé en ce que** le connecteur électrique extérieur (3) est prévu sur une première électrovanne (1), que des premiers moyens de liaison électrique (C1) sont prévus sur une face (4) de la première électrovanne, que des seconds moyens de liaison électrique (C2) conjugués de ceux de la première électrovanne sont prévus sur une face (12) de la deuxième électrovanne (2), la disposition étant telle que la coopération directe des premiers et seconds moyens de liaison électrique (C1,C2) est assurée lors de la réalisation de l'assemblage.

2. Assemblage selon la revendication 1, **caractérisé en ce que** les premiers (C1) et seconds (C2) moyens de liaison électrique sont situés à l'intérieur du contour (11;13) de la face correspondante (4,12) de l'électrovanne.

3. Assemblage selon la revendication 1 ou 2 dans lequel chaque électrovanne présente une forme sensiblement parallélépipédique rectangle allongée, **caractérisé en ce que** chaque face (4,12) munie de moyens de liaison électrique (C1,C2) est une face d'extrémité longitudinale.

4. Assemblage selon l'une des revendications précédentes, **caractérisé en ce que** les premiers moyens de liaison électrique (C1) sont constitués par une partie (5a), mâle ou femelle, d'un connecteur électrique, tandis que les seconds moyens de liaison électrique conjugués (C2) sont constitués par l'autre partie (5b), femelle ou mâle, du connecteur électrique.

5. Assemblage selon la revendication 4, **caractérisé en ce que** les deux parties (5a,5b) du connecteur sont prévues pour être réunies par translation.

6. Assemblage selon l'une des revendications précédentes, **caractérisé en ce qu'**un élément de jonction (17) est prévu entre les électrovannes (1,2).

7. Assemblage selon la revendication 6, **caractérisé en ce que** l'élément de jonction (17) est traversé par des premières broches (6a) de la partie mâle (5a) du connecteur.

8. Assemblage selon la revendication 3, **caractérisé en ce que** chaque face (4,12) munie de moyens de liaison électrique comporte des secondes broches (10,16) fixées au corps de l'électrovanne pour assurer la transmission du courant, et qu'une carte de circuit imprimé (7a,7b) est fixée sur ces secondes broches, cette carte comportant l'une des parties (5a,5b) du connecteur.

9. Assemblage selon l'une des revendications précédentes, **caractérisé en ce qu'**il est prévu pour le pilotage d'un distributeur pneumatique en fonction bistable.

## Claims

1. Assembly of two solenoid control valves comprising a single external electrical connector (3) from which the electrical connections are established for each solenoid valve, **characterised in that** the external electrical connector (3) is provided on a first solenoid valve (1), **in that** first electrical connection means (C1) are provided on a face (4) of the first solenoid valve, **in that** second electrical connection means (C2) conjugate with those on the first solenoid valve are provided on a face (12) of the second solenoid valve (2), the arrangement being such that the direct cooperation of the first and second electrical connection means (C1, C2) is provided when the assembly is produced.

2. Assembly according to claim 1, **characterised in that** the first (C1) and second (C2) electrical connection means are situated within the contour (11; 13) of the corresponding face (4, 12) of the solenoid valve.

3. Assembly according to claim 1 or 2, in which each solenoid valve has a substantially elongate rectangular parallelepipedal shape, **characterised in that** each face (4, 12) provided with electrical connection means (C1) is a longitudinal end face.

4. Assembly according to one of the preceding claims, **characterised in that** the first electrical connection means (C1) consist of a part (5a), male or female, of an electrical connector, whilst the second conjugate electrical connection means (C2) consist of the other part (5b), female or male, of the electrical connector.

5. Assembly according to claim 4, **characterised in that** the two parts (5a, 5b) of the connector are designed to be joined by translation.

6. Assembly according to one of the preceding claims, **characterised in that** a junction element (17) is provided between the solenoid valves (1, 2).

7. Assembly according to claim 6, **characterised in that** the junction element (17) has first pins (6a) of the male part (5a) of the connector passing through it.

8. Assembly according to claim 3, **characterised in that** each face (4, 12) provided with electrical connection means comprises second pins (10, 16) fixed to the body of the solenoid valve in order to ensure the transmission of the current and **in that** a printed circuit card (7a, 7b) is fixed to these second pins, this card comprising one of the parts (5a, 5b) of the connector.

9. Assembly according to one of the preceding claims, **characterised in that** it is provided for controlling a bistable-function pneumatic directional control valve.

## Patentansprüche

1. Anordnung aus zwei Elektrosteuerventilen mit einem einzigen externen elektrischen Verbinder (3), von welchem aus elektrische Verbindungen für jedes Elektroventil hergestellt werden, **dadurch gekennzeichnet, dass** der externe elektrische Verbinder (3) an einem ersten Elektroventil (1) vorgesehen ist, dass eine erste elektrische Verbindungseinrichtung (C1) an einer Seite (4) des ersten Elektroventils vorgesehen ist, dass eine zweite elektrische Verbindungseinrichtung (C2), die mit derjenigen des ersten Elektroventils verbunden ist, an einer Seite (12) des zweiten Elektroventils (2) vorgesehen ist, wobei die Anordnung derart ausgebildet ist, dass das Zusammenwirken der ersten und der zweiten elektrischen Verbindungseinrichtung (C1, C2) bei der Bildung der Anordnung bewirkt wird.

2. Anordnung nach Anspruch 1, **dadurch gekennzeichnet, dass** die ersten (C1) und die zweiten elektrische Verbindungseinrichtung (C2) im Inneren der Kontur (11, 13) der entsprechenden Seite (4, 12) des Elektroventils angeordnet sind.

3. Anordnung nach Anspruch 1 oder 2, bei der jedes Elektroventil im wesentlichen die Form eines länglichen rechtwinkligen Quaders hat, **dadurch gekennzeichnet, dass** jede der mit einer elektrischen Verbindungseinrichtung (C1, C2) versehene Seite (4, 12) eine Längsstirnseite ist.

4. Anordnung nach einem der vorhergehenden Ansprüche, **dadurch gekennzeichnet, dass** die erste elektrische Verbindungseinrichtung (C1) durch ein männliches oder weibliches Teil (5a) eines elektrischen Verbinders gebildet ist, während die damit verbundene zweite elektrische Verbindungseinrichtung (C2) durch das andere, entweder das weibliche oder das männliche Teil. (5b) des elektrischen Verbinders gebildet ist.

5. Anordnung nach Anspruch 4, **dadurch gekennzeichnet, dass** die beiden Teile (5a, 5b) des Verbinders zum Zusammenführen durch Verschieben vorgesehen sind.

6. Anordnung nach einem der vorhergehenden Ansprüche, **dadurch gekennzeichnet, dass** ein Verbindungselement (17) .zwischen den Elektroventilen (1, 2) vorgesehen ist.

7. Anordnung nach Anspruch 6, **dadurch gekennzeichnet, dass** das Verbindungselement (17) von ersten Stiften (6a) des männlichen Teils (5a) des Verbinders durchquert wird.

8. Anordnung nach Anspruch 3, **dadurch gekennzeichnet, dass** jede mit einer elektrischen Verbindungseinrichtung versehene Seite (4, 12) zweite Stifte (10, 16) aufweist, die am Körper des Elektroventils angebracht sind, um die Stromübertragung zu gewährleisten, und dass eine Platine (7a, 7b) an den zweiten Stiften angebracht ist, wobei die Platine eines der Teile (5a, 5b) des Verbinders aufweist.

9. Anordnung nach einem der vorhergehenden Ansprüche, **dadurch gekennzeichnet, dass** sie zum Steuern eines pneumatischen Verteilers mit bistabiler Funktion vorgesehen ist.
